# EUROPÄISCHE PATENTSCHRIFT

(11) **EP 2 347 204 B1**
(45) Veröffentlichungstag und Bekanntmachung des Hinweises auf die Patenterteilung: **18.09.2019**
(21) Anmeldenummer: 09751892.2
(22) Anmeldetag: 09.11.2009
(51) Int. Cl.: F25D 29/00, F25D 23/12

(54) **HAUSHALTSKÄLTEGERÄT**
HOUSEHOLD REFRIGERATOR
APPAREIL FRIGORIFIQUE MÉNAGER

(30) Priorität: 19.11.2008 DE 102008043842
(43) Veröffentlichungstag der Anmeldung: 27.07.2011
(73) Patentinhaber: BSH Hausgeräte GmbH, 81739 München (DE)
(72) Erfinder: LEITL-NOBEL, Martin, Chuzhou Anhui 239016 (CN); LU, Songtao, Chuzhou Anhui 239016 (CN); STRAUSS, Georg, 89537 Giengen (DE)
(86) Internationale Anmeldenummer: PCT/EP2009/064799
(87) Internationale Veröffentlichungsnummer: WO 2010/057792

(56) Entgegenhaltungen:
- EP-A2- 1 445 561
- EP-A2- 1 790 274
- US-A- 5 774 817
- US-A1- 2003 009 610
- US-B1- 6 862 499

## Beschreibung

Die Erfindung betrifft ein Haushaltskältegerät.

Die US 6,655,158 B1 offenbart einen Kühlschrank mit einem Gehäuse, einem Gefrierabteil, einem innerhalb dem Gefrierabteil angeordneten Eisbereiter, einen dem Eisbereiter zugeordneten Lüfter und einem Prozessor, der eingerichtet ist, eine eingestellte Eisbereitungsrate des Einsbereiters zu regeln, indem er die Temperatur des Kühlschranks oder des Lüfters regelt.

Die EP 1 790 274 A2 offenbart eine Geschirrspülmaschine mit zwei Geschirrspüleinheiten, die von jeweils einer Steuervorrichtung gesteuert werden.

Die US 2003/009610 A1 offenbart ein Kältegerät mit einem einzigen Elektronikmodul, das sowohl die Kältevorrichtung des Kältegerätes als auch einen Eisbereiter/Wasserspender steuert bzw. regelt.

Die US 6 862 499 B1 offenbart ein Verfahren zum Regulieren der Temperatur einer Frachttransportvorrichtung.

Die EP 1 445 561 A2 offenbart ein System aus einer Kühleinheit und einer Gefriereinheit, die zusammen ein Frischezentrum bilden. Die Kühleinheit und die Gefriereinheit können nebeneinander oder auch entfernt von einander aufgestellt und demnach auch getrennt voneinander betrieben werden.

Aufgabe der Erfindung ist es, ein verbessertes Haushaltskältegerät mit einem Eisbereiter und/oder Wasserspender anzugeben.

Die Aufgabe wird gelöst durch ein Haushaltskältegerät mit den Merkmalen des Anspruchs 1.

Das erfindungsgemäße Haushaltskältegerät kann z.B. ein Gefrier-Kühlkombinationsgerät oder ein Gefrierschrank sein und umfasst die beiden getrennten Elektronikmodule, von denen das erste Elektronikmodul eingerichtet ist, die Kältevorrichtung zu steuern bzw. zu regeln, damit beispielsweise die Temperatur des Kälteraum einer eingestellten Soll-Temperatur entspricht. Die Kältevorrichtung umfasst z.B. einen oder mehrere Kältekreisläufe mit Verdampfern, Verdichtern, Verflüssigern und gegebenenfalls Magnetventilen, so dass das erste Elektronikmodul beispielsweise den Betrieb des oder der Kältekreisläufe steuert bzw. regelt.

Das zweite Elektronikmodul ist eingerichtet, den Eisbereiter und/oder den Wasserspender des erfindungsgemäßen Kältegerätes zu steuern bzw. zu regeln, indem es beispielsweise die vom Eisbereiter hergestellte Menge Eis und/oder die Wasserzufuhr von Frischwasser zum Wasserspender regelt bzw. steuert oder eine Ausgabe von Eis oder Wasser steuert.

Das erfindungsgemäße Haushaltskältegerät umfasst ferner das Anzeige-/Eingabemodul, mittels dessen dem ersten Elektronikmodul zugeordnete Betriebsparameter einstellbar und/oder anzeigbar sind. Ein Beispiel eines Betriebsparameters ist die Temperatur des Haushaltskältegerätes bzw. dessen Kälteraum, so dass mit dem Anzeige-/Eingabemodul beispielsweise die Soll-Temperatur des Kälteraums eingestellt und gegebenenfalls angezeigt werden kann. Es kann aber auch möglich sein, dass das Anzeige-/ Eingabemodul die Ist-Temperatur des Kälteraums anzeigt. Das Anzeige-/Eingabemodul ist aber zusätzlich auch eingerichtet, das mit ihm dem Eisbereiter und/oder Wasserspender zugeordnete Funktionen betätigbar und/oder einstellbar sind. So kann z.B. mittels des Anzeige/Eingabemodul eine Wasser- oder Eisausgabe initiiert werden.

Das Anzeige-/Eingabemodul kommuniziert mit den beiden Elektronikmodulen über das Bussystem.

Sind z.B. die beiden Elektronikmodule im oder am Korpus angeordnet, was nach einer zweckmäßigen Variante des erfindungsgemäßen Hauhaltskältegerätes der Fall ist, und ist das Anzeige-/Eingabemodul in oder an der Tür angeordnet, was nach einer bevorzugten Ausführungsform des erfindungsgemäßen Hauhaltskältegerätes der Fall ist, dann benötigt man nur eine einzige Datenleitung zwischen dem Korpus und der Tür, um eine Kommunikation zwischen dem Anzeige-/Eingabemodul und den Elektronikmodulen zu ermöglichen. Dadurch ist es möglich, die Anzahl nötiger Bauteile des erfindungsgemäßen Haushaltskältegerätes zu reduzieren.

Gemäß einer zweckmäßigen Variante des erfindungsgemäßen Haushaltskältegeräts weist dessen Eisbereiter und/oder Wasserspender ein in der Tür angeordnetes Eis- und/oder Wasserausgabemodul auf, in das das Anzeige-/Eingabemodul integriert ist. Diese Ausführungsform hat eine reduzierte Anzahl von Bauteilen und demnach eine Kostenersparnis zur Folge.

Das Bussystem kann zweckmäßigerweise wenigstens eine Datenleitung, über die das Anzeige-/Eingabemodul mit dem ersten Elektronikmodul und mit dem zweiten Elektronikmodul kommuniziert, und eine Energieversorgungsleitung aufweisen, über die das Anzeige-/Eingabemodul, das erste Elektronikmodul und das zweiten Elektronikmodul während des bestimmungsgemäßen Betriebs des Haushaltskältegerätes mit elektrischer Energie versorgt werden. Diese Ausführungsform des erfindungsgemäßen Haushaltskältegerätes bietet Vorraussetzungen für eine reduzierte Anzahl von Bauteilen und bietet somit eine Kostenersparnis.

Das erfindungsgemäße Haushaltskältegerät schafft demnach eine modularisierte Lösung für die Steuerung/Regelung eines Haushaltskältegerätes mit einem Eisbereiter und/oder Wasserspender. Das Steuerungs-/Regelungssystem weist das Bussystem, z.B. einen sogenannten Dbuss-II auf. Das Steuerungs-/Regelungssystem weist gegebenenfalls separate Steuer-/Regelmodule auf, das Eisbereiter und/oder Wasserspendersystem verwendet jedoch gegebenenfalls dieselbe Anzeige und dasselbe Eingabemodul, das auch für die Steuerung/Regelung des Haushaltskältegerätes als solches vorgesehen ist.

Sonstige Weiterbildungen der Erfindung sind in den Unteransprüchen wiedergegeben.

Die Erfindung und ihre Weiterbildungen sowie deren Vorteile werden nachfolgend anhand von Zeichnungen näher erläutert.

Es zeigen jeweils schematisch:
- Fig. 1: in einer perspektivischen Darstellung ein Gefrier-Kühlkombinationsgerät, das nach dem erfindungsgemäßen Konstruktionsprinzip aufgebaut ist,
- Fig. 2: eine Wasser- und Eisausgabe des Gefrier-Kühlkombinationsgeräts von Figur 1, und
- Fig. 3: Steuermodule und ein Anzeige-/Eingabemodul des Gefrier-Kühlkombinationsgeräts der Figuren 1, 2.

Die Fig. 1 zeigt ein Gefrier-Kühlkombinationsgerät 1 als Beispiels eines Haushaltskältegerätes in einer perspektivischen Darstellung. Im Falle des vorliegenden Ausführungsbeispiels weist das Gefrier-Kühlkombinationsgerät 1 ein Gehäuse 2 auf, das einen Kühlraum und ein Gefrierabteil begrenzt. Am Gehäuse 2 sind eine Tür 3 zum Verschließen des Kühlraums und eine Tür 4 zum Verschließen des Gefrierabteils angeschlagen. Die Tür 3 weist einen an ihrer Außenseite angeordneten Griff 5 und die Tür 4 weist einen an ihrer Außenseite angeordneten Griff 6 auf, mittels derer die Türen 3, 4 geöffnet werden können. Bei offener Tür 3 kann im Kühlraum Kühlgut abgelegt bzw. dem Kühlraum Kühlgut entnommen werden und bei offener Tür 4 kann im Gefrierabteil Gefriergut abgelegt bzw. dem Gefrierabteil Gefriergut entnommen werden. Der Kühlraum und das Gefrierabteil können nicht näher dargestellte Fächer aufweisen, auf denen das Kühlgut bzw. das Gefriergut lagern kann.

Das Gefrier-Kühlkombinationsgerät 1 weist ferner eine Kältevorrichtung 7 zum Kühlen des Gefrierabteils und des Kühlraums auf. Die Kältevorrichtung 7 weist z.B. in allgemein bekannter und nicht näher dargestellter Weise ein oder mehrere Kältekreisläufe für das Gefrierabteil und für den Kühlraum auf, die beispielsweise in allgemein bekannter Weise wenigstens einen Verdampfer, einen Verflüssiger und einen Verdichter, sowie gegebenenfalls wenigstens ein Magnetventil umfassen.

Im Falle des vorliegenden Ausführungsbeispiels weist die Gefrier-Kühlkombination 1 einen Eisbereiter und einen Wasserspender auf. Der Wasserspender umfasst z.B. eine in der Tür 4 des Gefrierabteils angeordneten Wasserbehälter 8, der an ein Leitungswassernetz anschließbar ist. Der Eiswürfel herstellende und lagernde Teil 9 des Eisbereiters, dessen prinzipieller Aufbau dem Fachmann bekannt ist, ist innerhalb dem Gefrierabteil angeordnet.

Im Falle des vorliegenden Ausführungsbeispiels umfasst der Eisbereiter und der Wasserspender ein gemeinsames in der Fig. 2 näher dargestelltes Ausgabemodul 10, das in einer Einbuchtung der Tür 4 des Gefrierabteils angeordnet ist. Das Ausgabemodul 10 umfasst eine Ablage 11, auf der eine in den Figuren nicht näher dargestellte Person beispielsweise ein Glas oder einen Becher abstellen kann, um es bzw. ihn mit Wasser aus dem Wasserbehälter 8 oder mit Eis aus dem die Eiswürfel herstellenden und lagernden Teil 9 des Eisbereiters zu füllen.

Damit die Person ihr auf der Ablage 11 abgestelltes Glas mit Wasser oder Eis befüllen kann, umfasst das Gefrier-Kühlkombinationsgerät 1 ein in der Fig. 3 blockschaltbildartig gezeigtes Anzeige-/Eingabemodul 12, das im Falle des vorliegenden Ausführungsbeispiels Teil des Ausgabemoduls 10 ist.

Das Anzeige-/Eingabemodul 12 umfasst im Falle des vorliegenden Ausführungsbeispiels Tasten 13-16, von denen beispielsweise die Taste 13 mit "water", die Taste 14 mit "ice cube", die Taste 15 mit "crushed ice" und die Taste 16 mit "light" beschriftet ist.

Das Anzeige-/Eingabemodul 12 umfasst im Falle des vorliegenden Ausführungsbeispiels zusätzlich noch eine Anzeige 17, die u.A. die Ist-Temperaturen des Kühlraums und des Gefrierabteils anzeigt. Das Anzeige-/Eingabemodul 12 umfasst außerdem Tasten 18, 19 mittels derer die Soll-Temperaturen des Kühlraums und des Gefrierabteils eingestellt werden können. Die Tasten 18, 19 umfassen insbesondere auch die Betriebsfunktionen "Alarm"- und "Super"-Betrieb.

Im Falle des vorliegenden Ausführungsbeispiels weist das Gefrier-Kühlkombinationsgerät 1 ein in der Fig. 3 dargestelltes erstes Elektronikmodul 20 auf, das z.B. einen nicht näher dargestellten Mikrokontroller oder Mikroprozessor aufweist und eingerichtet ist, die Kältevorrichtung 7 derart anzusteuern und gegebenenfalls auch zu regeln, dass die Temperaturen des Gefrierabteils und des Kühlraums zumindest ungefähr den mittels des Anzeige/Eingabemoduls 12 eingestellten Soll-Temperaturen entsprechen. Die elektronischen Bauteile des ersten Elektronikmoduls 20 sind beispielsweise auf einer einzigen Platine angeordnet, die insbesondere von einem nicht näher dargestellten Gehäuse umgeben sein kann. Steuer- und Regelverfahren zur Temperatursteuerung bzw. Temperaturregelung des Kühlraums bzw. des Gefrierabteils sind dem Fachmann im Prinzip bekannt und werden daher nicht weiter erläutert. Das erste Elektronikmodul 20 ist beispielsweise im oder am Gehäuse 2 angeordnet.

Damit das Anzeige-/Eingabemodul 12 mit dem ersten Elektronikmodul 20 kommunizieren kann, umfasst die Gefrier-Kühlkombination 1 ein Bussystem 21, das u.A. das Anzeige-/ Eingabemodul 12 mit dem ersten Elektronikmodul 20 verbindet. Das Bussystem 21 weist insbesondere einen Datenbus (Lese-/Schreibleitung) 22 zum Austausch von Daten zwischen dem Anzeige-/Eingabemodul 12 und dem ersten Elektronikmodul 20 auf. Im Falle des vorliegenden Ausführungsbeispiels weist das Bussystem 21 noch ein oder mehrere, vorzugsweise zwei, Energieleitungen 23, 24 auf, die vorgesehen sind, das Anzeige-/ Eingabemodul 12 und das erste Elektronikmodul 20 mit elektrischer Energie zu ver-sorgen.

Im Falle des vorliegenden Ausführungsbeispiels weist das Gefrier-Kühlkombinationsgerät 1 ein in der Fig. 3 dargestelltes zweites Elektronikmodul 25 auf, das u.A. die Funktion des die Eiswürfel herstellenden und lagernden Teils 9 des Eisbereiters und/oder das Befüllen des Wassertanks 8 steuert und gegebenenfalls regelt. Das zweite Elektronikmodul 25 umfasst beispielsweise einen nicht näher dargestellten Mikrokontroller oder Mikroprozessor und steuert auch das Ausgabemodul 10 derart, dass aufgrund eines Betätigen der mit "water" beschrifteten Taste 13 das auf der Ablage 11 abgestellte Glas mit aus dem Wasserbehälter 8 befindlichen Wasser befüllt, beim Betätigen der mit "ice cube" beschrifteten Taste 14 das auf der Ablage 11 abgestellte Glas mit aus dem die Eiswürfel herstellenden und lagernden Teil 9 des Eisbereiters befindlichen Eiswürfeln befüllt und beim Betätigen der mit "crushed ice" beschrifteten Taste 15 das auf der Ablage 11 abgestellte Glas mit zerkleinertem Eis (so genanntes "Crushed Ice") befüllt wird, das ein nicht näher dargestellter Eiszerkleinerer (so genannter "Ice Crusher") aus den Eiswürfeln, die sich im Eiswürfel herstellenden und lagernden Teil 9 des Eisbereiters befinden, herstellt. Das zweite Elektronikmodul 25 regelt z.B. auch die Menge Eis, die der Eiswürfel herstellende und lagernde Teil 9 des Eisbereiters herstellt oder eine Wasserzufuhr aus dem Frischwasserleitungsnetz in den Wasserbehälter 8. Das zweite Elektronikmodul 25 ist beispielsweise im oder am Gehäuse 2 angeordnet.

Damit das Anzeige-/Eingabemodul 12 mit dem zweiten Elektronikmodul 25 kommunizieren kann, ist das Eisbereiterelektronikmodul 25 ebenfalls am Bussystem 21 angeschlossen. Somit können das Anzeige-/Eingabemodul 12 und das zweite Elektronikmodul 25 über den Datenbus 22 Daten austauschen und miteinander kommunizieren. Im Falle des vorliegenden Ausführungsbeispiels ist das zweite Elektronikmodul 25 auch an den Energieleitungen 23, 24 angeschlossen, um mit elektrischer Energie versorgt zu werden.

Durch diese Kopplung des zweiten Elektronikmoduls 25, das für die Kontrolle des Wasserspenders und/oder des Eisbereiters zuständig ist, und des Anzeige-/Eingabemoduls 12 an das erste Elektronikmodul 20 über ein gemeinsames Bussystem, wie z.B. 21, ist in einfacher Weise eine zuverlässige Einstellung von ein oder mehreren Betriebsparametern des Wasserspenders und/oder des Eisbereiters am selben Bedienort wie die sonstigen Funktionseinstellungen, wie z.B. die Temperatureinstellung für das Kühlfach und Gefrierfach, des Gefrier-Kühlkombinationsgeräts sichergestellt. Insbesondere ist das Zusammenspiel der Funktionen der verschiedenen Funktionskomponenten des Gefrier-Kühlkombinationsgeräts vereinfacht.

Verallgemeinert betrachtet benutzt also das zweite Elektronikmodul 25 über das Datenbussystem 21 des ersten Elektronikmoduls 20 dasselbe gemeinsame, d.h. einheitlich vorgesehene, Anzeige-/ Eingabemodul 12 wie die übrigen Funktionskomponenten, wie z.B. der Kältekreislauf für das Kältefach oder das Gefrierfach, des Gefrier-Kühlkombi-nationsgeräts. Ein Tastendruck auf eine der Tasten 18, 19, 13-16 initiiert jeweils mindestens ein Steuersignal, das über das gemeinsame Bussystem 21 an das erste Elektronikmodul 20 übertragen wird. Dieses leitet Steuersignale, die das zweite Elektronikmodul 25 betreffen, an dieses über das Bussystem 21 weiter: In umgekehrter Richtung übermittelt das erste Elektronikmodul 20 ein Steuersignal, das vom zweiten Elektronikmodul 25 ausgeht, über das Bussystem 21 an das gemeinsame Anzeige-/Eingabemodul 12 weiter.

Da das zweite Elektronikmodul 25 steuerungstechnisch an das erste Elektronikmodul 20 über das Bussystem 21 angekoppelt ist, und das Anzeige-/Eingabemodul 12 mitnutzt, lassen sich nun die Eisbereiter-/Wasserspenderkomponenten in einfacher Weise in verschiedene Gefrier-Kühlkombinationsgerätetypen einbauen und mittels dem sowieso schon vorhandenen ersten Elektronikmodul steuern bzw. einstellen. Insbesondere ist durch diese Vereinheitlichung die Integration der Eisbereiter-/Wasserspenderkomponenten in neue Kältegeräte erleichtert.

## Patentansprüche

1. Haushaltskältegerät, aufweisend einen Korpus (2) und eine am Korpus (2) schwenkbar angeordnete Tür (3, 4), die bei geschlossener Tür (3, 4) einen wärmeisolierten Kälteraum begrenzen, eine Kältevorrichtung (7) zum Kühlen des Kälteraums, einen Eisbereiter und/oder Wasserspender (8, 9), ein erstes Elektronikmodul (20) zum Steuern/Regeln der Kältevorrichtung (7), ein Anzeige-/Eingabemodul (12), mit dem dem ersten Elektronikmodul (20) zugeordnete Betriebsparameter einstellbar und/oder anzeigbar sind, und ein das Anzeige-/Eingabemodul (12) mit dem ersten Elektronikmodul (20) verbindendes Bussystem (21), **gekennzeichnet durch** ein vom ersten Elektronikmodul (20) getrenntes zweites Elektronikmodul (25) zum Steuern/Regeln des Eisbereiters und/oder Wasserspenders (8, 9), wobei mit dem Anzeige-/Eingabemodul (12) dem Eisbereiter und/oder Wasserspender (8, 9) zugeordnete Funktionen betätigbar und/oder einstellbar sind und das Anzeige-/Eingabemodul (12) mit dem zweiten Elektronikmodul (25) über das Bussystem (21) verbunden ist, wobei das zweite Elektronikmodul (25) steuerungstechnisch an das erste Elektronikmodul (20) über das Bussystem (21) angekoppelt ist, und das Anzeige-/Eingabemodul (12) mitnutzt.

2. Haushaltskältegerät nach Anspruch 1, dessen erstes und/oder zweites Elektronik.-modul (20, 25) im oder am Korpus (2) angeordnet ist.

3. Haushaltskältegerät nach Anspruch 1 oder 2, dessen Anzeige-Eingabemodul (12) in oder an der Tür (4) angeordnet ist und von der Außenseite der Tür (4) bedienbar ist.

4. Haushaltskältegerät nach einem der Ansprüche 1 bis 3, dessen Eisbereiter und/oder Wasserspender (8, 9) ein in der Tür (4) angeordnetes Eis- und/oder Wasserausgabemodul (10) aufweist, in das das Anzeige-/Eingabemodul (12) integriert ist.

5. Haushaltskältegerät nach einem der Ansprüche 1 bis 4, dessen Bussystem (21) wenigstens eine Datenleitung (22), über die das Anzeige-/Eingabemodul (12) mit dem ersten Elektronikmodul (20) und mit dem zweiten Elektronikmodul (25) kommuniziert, und eine Energieversorgungsleitung (23, 24) aufweist, über die das Anzeige-/Eingabemodul (12), das erste Elektronikmodul (20) und das zweite Elektronikmodul (25) während des bestimmungsgemäßen Betriebs des Haushaltskältegerätes (1) mit elektrischer Energie versorgt werden.

## Claims

1. Household refrigeration appliance, having a carcass (2) and a door (3, 4) which can be hinged to said carcass (2), which, when the door (3, 4) is closed, delimit a heat-insulated refrigeration chamber, a refrigeration device (7) for refrigerating the refrigeration chamber, an icemaker and/or water dispenser (8, 9), a first electronic module (20) for controlling/regulating the refrigeration device (7), a display/input module (12) which can be used to adjust and/or display operating parameters associated with the first electronic module (20), and a bus system (21) connecting the display/input module (12) to the first electronic module (20), **characterised by** a second electronic module (25) separate from the first electronic module (20) for controlling/regulating the icemaker and/or water dispenser (8, 9), wherein the display/input module (12) can be used to actuate and/or adjust functions associated with the icemaker and/or water dispenser (8, 9) and the display/input module (12) is connected to the second electronic module (25) by way of the bus system (21), wherein the second electronic module (25) is coupled using control technology to the first electronic module (20) by way of the bus system (21), and shares the display/input module (12).

2. Household refrigeration appliance according to claim 1, the first and/or second electronic module (20, 25) of which is arranged in or on the carcass (2).

3. Household refrigeration appliance according to claim 1 or 2, the display/input module (12) of which is arranged in or on the door (4) and can be operated from the outside of the door (4).

4. Household refrigeration appliance according to one of claims 1 to 3, the icemaker and/or water dispenser (8, 9) of which has an ice and/or water dispensing module (10) arranged in the door (4), into which the display/input module (12) is integrated.

5. Household refrigeration appliance according to one of claims 1 to 4, the bus system (21) of which has at least one data line (22) by way of which the display/input module (12) communicates with the first electronic module (20) and with the second electronic module (25), and a power supply line (23, 24) by way of which the display/input module (12), the first electronic module (20) and the second electronic module (25) are supplied with electrical energy during the intended use of the household refrigeration appliance (1).

## Revendications

1. Appareil frigorifique ménager, présentant un corps (2) et une porte (3, 4) disposé à pivotement sur le corps (2), lesquels définissent, porte fermée (3, 4), un espace réfrigéré thermiquement isolé, un dispositif de réfrigération (7) destiné à réfrigérer l'espace réfrigéré, un appareil à glaçons et/ou un distributeur d'eau (8, 9), un premier module électronique (20) qui commande/règle le dispositif de réfrigération (7), un module d'affichage/entrée (12) par lequel les paramètres de fonctionnement associés au premier module électronique (20) peuvent être réglés et/ou s'afficher, et un système de bus (21) connectant le module d'affichage/entrée (12) avec le premier module électronique (20), **caractérisé par** un deuxième module électronique (25) séparé du premier module électronique (20) qui commande/règle l'appareil à glaçons et/ou le distributeur d'eau (8, 9), avec ce module d'affichage/entrée (12) des fonctions associées à l'appareil à glaçons et/ou au distributeur d'eau (8, 9) pouvant être actionnées et/ou réglées et ce module d'affichage/entrée (12) étant connecté au deuxième module électronique (25) par le biais du système de bus (21), ce deuxième module électronique (25) étant raccordé par une technique de commande au premier module électronique (20) par le biais du système de bus (21), et qui utilise conjointement le module d'affichage/entrée.

2. Appareil frigorifique ménager selon la revendication 1 dont le premier et/ou le deuxième module électronique (20, 25) est/sont disposé(s) dans ou sur le corps (2).

3. Appareil frigorifique ménager selon la revendication 1 ou 2 dont le module d'affichage/entrée (12) est disposé dans ou sur la porte (4) et peut être commandé par le côté extérieur de la porte (4).

4. Appareil frigorifique ménager selon l'une des revendications 1 à 3, dont l'appareil à glaçons et/ou le distributeur d'eau (8, 9) comportent un module de sortie de glaçons et/ou d'eau (10) disposé dans la porte et dans lequel est intégré le module d'affichage/entrée (12).

5. Appareil frigorifique ménager selon l'une des revendications 1 à 4, dont le système de bus (21) comporte au moins une ligne de transmission de données (22) par laquelle le modèle d'affichage/entrée (12) communique avec le premier module électronique (20) ainsi qu'avec le deuxième module électronique (25), et une ligne d'alimentation en énergie (23, 24), par laquelle le module d'affichage/entrée (12), le premier module électronique (20) et le deuxième module électronique (25) sont alimentés en énergie électrique pendant le fonctionnement déterminé de l'appareil frigorifique ménager (1).
